# DEMANDE DE BREVET EUROPEEN

(11) **EP 0 567 412 A1**
(43) Date de publication de la demande: **27.10.1993**
(21) Numéro de dépôt: 93401070.3
(22) Date de dépôt: 23.04.1993
(51) Int. Cl.: B65D 5/46, B65D 71/00, B65D 5/00

(54) **Boîte en carton ou analogue, notamment destinée à contenir des pots pour produits laitiers, et flan pour la réalisation d'une telle boîte**

(30) Priorité: 24.04.1992 FR 9205070
(62) Demande divisionnaire de: 95104681.2
(71) Demandeur: OTOR, F-75017 Paris (FR)
(72) Inventeur: Durfort,Gilles, 50160 Saint-Amand (FR); Lavarde, Jean-Claude, 50240 Gouvets (FR)
(74) Mandataire: Benech, Frédéric

(57) **Abrégé**

La présente invention concerne une boîte de forme générale parallélépipédique, réalisée en une matière en feuille, telle que du carton, de carton ondulé ou analogue, pour le conditionnement et le transport d'objets, notamment des pots destinés à recevoir des produits laitiers ou analogues, comportant une ceinture latérale, un fond et un dessus.

- Selon l'invention, le dessus (5) de ladite boîte (1) est constitué par deux premiers rabats latéraux opposés(5.1,5.2), reliés à la ceinture latérale (3) par des lignes de pliage, bloquant lesdits objets (2) en position fermée de la boîte (1), et comportant, chacun, une poignée (6.1,6.2) découpée dans le rabat respectif (5.1,5.2) et pouvant être rabattue dans une position sensiblement orthogonale à la surface du rabat (5.1,5.2), pour la préhension de ladite boite (1).

## Description

La présente invention concerne une boîte de forme générale parallélépipédique, réalisée en une matière en feuille, telle que du carton, du carton ondulé ou analogue, pour le conditionnement et le transport d'objets.

Plus particulièrement quoique non exclusivement, la boîte selon l'invention est destinée à recevoir des pots pouvant contenir notamment des produits laitiers, tels que yaourts, crèmes à base de lait ou analogues. Jusqu'à présent, de tels pots généralement solidarisés par leurs rebords supérieurs en groupes de deux ou quatre, deux tels groupes pouvant être éventuellement empilés l'un sur l'autre, sont présentés à la vente en étant maintenus ensemble par une bande de matière en feuille entourant le dessus, le fond, et deux faces latérales de l'ensemble desdits pots en formant un "pack" destiné à être emporté par le consommateur.

Toutefois, de tels emballages ne sont pas faciles à transporter par le consommateur qui n'a aucun moyen à sa disposition pour les saisir facilement. De plus, alors que ladite bande ne constitue pas une protection efficace contre les chocs que peuvent subir lesdits pots, elle se révèle néanmoins malaisée à retirer lorsque l'utilisateur veut consommer le contenu des pots, puisqu'elle est collée dans la zone de chevauchement de ses bords extrêmes et qu'elle entoure de façon ajustée lesdits pots.

La présente invention a pour but d'éviter ces inconvénients, et concerne une boîte, notamment destinée à contenir des pots de produits laitiers, adaptée pour permettre une préhension facile de l'emballage qu'elle constitue par le consommateur, protégeant lesdits pots pendant leur transport ou leur stockage, et permettant un accès facile à ces derniers au moment de leur consommation.

Dans ce but la présente invention propose essentiellement une boîte de forme générale parallélépipédique, réalisée en une matière en feuille, telle que du carton, ou, de façon plus spécifique, du carton ondulé ou analogue, pour le conditionnement et le transport d'objets tels que des pots destinés à recevoir des produits laitiers, ladite boîte comportant une ceinture latérale, constituée de plusieurs volets, un fond et un dessus,
le dessus de la boîte étant constitué par deux premiers rabats latéraux opposés identiques se chevauchant partiellement en position fermée de la boîte, reliés à deux volets de la ceinture latérale situés en vis à vis en position fermée de ladite boîte,
caractérisée en ce que chacun desdits premiers rabats latéraux comporte une poignée découpée respectivement dans un desdits premiers rabats latéraux, lesdites poignées étant propres à être rabattues entre une position à plat par rapport à la surface dudit premier rabat correspondant, et une position orthogonale à la surface dudit premier rabat correspondant en vis à vis et à distance l'une de l'autre,
en ce que chacun desdits premiers rabats présente sensiblement la forme d'un trapèze dont la grande base est adjacente au bord supérieur du volet correspondant, de la ceinture latérale auquel il est relié par une ligne de pliage, sur une partie seulement dudit bord supérieur (par exemple sur la moitié ou les deux tiers de sa longueur, de façon centrée par rapport audit volet),
et en ce que le fond de la boîte est constitué par quatre seconds rabats opposés deux à deux, définissant des parties en relief et en creux complémentaires des parties en relief et en creux du dessus de ladite boîte, dues à la disposition des deux premiers rabats latéraux.

Les deux premiers rabats se chevauchant en partie en bout, ceci peut en effet entraîner une surépais- seur de 2 à 5 m dans le cas d'une feuille en carton ondulé.

Par ailleurs, le rattachement desdits premiers rabats sur une partie seulement de la largeur du volet correspondant laisse des ouvertures et donc des parties en creux sur les côtés de part et d'autre desdits premiers rabats.

Par sensiblement en forme de trapèze, il faut notamment entendre un polygone présentant deux bases parallèles et deux côtés latéraux symétriques par rapport à une médiane des bases, par exemple en forme de S avec un ou plusieurs décrochements.

Grâce à ces dispositions, la boîte selon l'invention, en même temps qu'elle assure une protection efficace des produits, notamment des pots de produits laitiers, qu'elle contient, ainsi qu'un accès facile à ceux-ci, peut être saisie et transportée sans difficultés par le consommateur grâce aux poignées dont sont munis les rabats formant le dessus de ladite boîte.

Elle peut également, et surtout, être stockée facilement par empilement et mise en palette de transport de façon très stable et efficace, sans risque de dommage pour les produits contenus dans de telles boîtes, tout en permettant de visualiser le contenu de ladite boîte.

Avantageusement, chaque poignée présente sensiblement la forme d'une anse dont les deux extrémités sont rattachées au rabat respectif par des lignes de pliage.

En particulier, les lignes de pliage autour desquelles peut pivoter chacune desdites poignées se trouvent au voisinage du bord latéral libre du rabat respectif. Ainsi, en position rabattue perpendiculairement à la surface des rabats, les deux poignées sont suffisamment proches l'une de l'autre pour pouvoir être saisies par une seule main de l'utilisateur.

Par ailleurs, une échancrure peut être prévue dans chacun desdits premiers rabats, s'ouvrant dans la découpe définissant ladite poignée et permettant de saisir cette dernière lorsque celle-ci est rabattue dans le plan du rabat. De préférence, ladite échancrure s'ouvre vis-à-vis de la partie centrale de l'anse définissant la poignée.

Avantageusement, parmi les quatre seconds rabats, deux rabats opposés présentent au moins en partie, vers l'extérieur desdits seconds rabats, sensiblement une forme triangulaire tronquée.

En outre, la présente invention concerne également un flan de matière en feuille, telle que du carton, et de préférence du carton ondulé ou analogue, destiné à la réalisation, par pliage, de la boîte qui vient d'être décrite comportant quatre volets disposés les uns à la suite des autres, reliés entre eux par des premières lignes de pliage et destinés à former la ceinture latérale de ladite boîte, des premiers rabats reliés auxdits volets par des deuxièmes lignes de pliage et destinés à former le dessus de ladite boîte, et des seconds rabats reliés auxdits volets par des troisièmes lignes de pliage et destinés à former le fond de ladite boîte, caractérisé en ce que il comporte uniquement deux premiers rabats reliés à deux volets opposés, chacun desdits premiers rabats présentant une forme générale de trapèze dont la grande base est reliée au volet correspondant,
en ce que chacun desdits premiers rabats comporte une découpe susceptible de former une poignée en étant rabattue entre une position à plat par rapport à la surface du premier rabat correspondant et une position orthogonale à la surface dudit premier rabat correspondant, et en ce que deux desdits seconds rabats, reliés à deux volets non adjacents par un côté présentent chacun leur deux autres côtés en forme sensiblement triangulaire tronquée pour s'adapter aux deux côtés correspondants des premiers rabats.

Avantageusement, une échancrure est prévue dans chacun desdits rabats en regard de la partie centrale de ladite découpe, présentant sensiblement une forme d'anse, lesdits premiers rabats présentant une forme générale de trapèze dont la grande base est reliée au volet correspondant et dont les deux autres côtés sont conformés pour s'adapter à la partie triangulaire tronquée desdits seconds rabats.

En particulier, deux lignes de découpe transversales parallèles peuvent être prévues dans les volets reliés aux premiers rabats, prolongeant les côtés transversaux de ceux-ci, par exemple sur une longueur comprise entre le tiers et les deux tiers de la hauteur desdits volets, ou plus généralement sur une distance inférieure à la hauteur de la ceinture, et reliées par une ligne de pliage.

Par ailleurs, pour permettre l'imbrication de deux tels flans, et la découpe de ceux-ci, dans une même plaque de matière en feuille, un évidement en partie supérieure, par exemple trapézoïdal, est ménagé dans chacun des volets non pourvus d'un premier rabat.

De plus, des volets supplémentaires peuvent être prévus entre les volets destinés à former la ceinture latérale de la boîte et sur les bords libres desdits volets les plus externes, pour former une boîte à coins coupés.

Les figures du dessin annexé feront bien comprendre comment l'invention peut être réalisée.

La figure 1 est une vue en perspective de dessus d'un exemple de réalisation d'une boîte conforme à l'invention, dont les poignées sont rabattues en position de transport de la boite.

La figure 2 est une vue en perspective de dessous de la boîte selon la figure 1.

La figure 3 est une vue en plan du flan à partir duquel peut être réalisée la boîte des figures 1 et 2.

La figure 4 illustre l'imbrication de deux flans selon la figure 3 découpés dans une même plaque de carton.

La figure 5 illustre l'empilement de deux boîtes conformes à l'invention.

La boîte 1 selon l'invention présente, comme on le voit sur les figures 1 et 2, une forme générale parallélépipédique, et est réalisée en une matière en feuille, telle que du carton, du carton ondulé ou analogue. Elle est destinée au conditionnement et/ou au transport d'objets, notamment des pots 2 destinés à recevoir des produits laitiers ou analogues. D'une manière générale, la boîte 1 comporte une ceinture latérale 3, un fond 4 et un dessus 5.

La ceinture latérale 3 présente quatre faces 3.1, 3.3 et 3.2, 3.4 opposées deux à deux, à savoir deux grandes faces latérales 3.1 et 3.3, et deux petites faces latérales 3.2 et 3.4. Comme dans l'exemple de réalisation montré, deux faces latérales adjacentes peuvent être reliées par une face intermédiaire 3a.1-3a.5, formant chacune un coin coupé de la boite, les deux faces intermédiaires 3a.1 et 3a.5 reliées, respectivement, à la grande face 3.1 et à la petite face 3.4 se chevauchant pour permettre la solidarisation de la ceinture latérale 3 notamment Par collage.

Par ailleurs, selon l'invention, le dessus 5 de la boîte 1 est constitué par deux premiers rabats 5.1, 5.2 latéraux opposés, reliés à la ceinture latérale 3 par des lignes de pliage, bloquant les pots 2 en position fermée de la boîte 1, et comportant, chacun, une poignée 6.1, 6.2 découpée dans le rabat respectif 5.1, 5.2 et pouvant être rabattue dans une composition sensiblement orthogonale à la surface du rabat (figure 1), jour la préhension de la boite.

Comme on le voit sur la figure 1, chaque poignée 6.1, 6.2 présente sensible.ment la forme d'une anse dont les deux extrémités 6.11, 6.12 et 6.21, 6.22 sont rattachées au rabat respectif 5.1, 5.2 par des lignes de pliage autour desquelles peuvent pivoter les poignées 6.1,6.2 et qui se trouvent au voisinage du bord latéral libre du rabat respectif 5.1, 5.2, permettant, comme déjà indiqué, aux deux poignées d'être suffisamment proches l'une de l'autre, en position de service (figure 1), pour être saisies par une seule main de l'utilisateur.

De plus, une échancrure 7.1, 7.2 est prévue dans chacun des rabats 5.1, 5.2, laquelle s'ouvre dans la découpe 8.1, 8.2 définissant la poignée, vis-à-vis de la partie centrale 6.13,6.23 de l'anse formée par cette dernière, et qui permet de saisir la poignée, à l'aide d'un doigt, lorsque celle-ci est rabattue dans le plan du rabat.

En outre, comme on le verra plus en détail par la suite, chacun des premiers rabats 5.1, 5.2 présente une forme générale de trapèze, ménageant des parties évidées dans le dessus 5 de la boîte 1.

Comme on le voit mieux sur la figure 2, le fond 4 de la boîte 1 est constitué par quatre seconds rabats 4.1, 4.3 et 4.2, 4.4, opposés deux à deux, dont les deux rabats 4.2, 4.4 reliés aux petites faces latérales 3.2, 3.4 présentent sensiblement une forme triangulaire tronquée, lesdits seconds rabats définissant des parties en relief et en creux complémentaires des parties en relief et en creux de la boîte 1.

La figure 3 montre en plan le flan à partir duquel peut être réalisée, par pliage, la boîte qui vient d'être décrite, les parties correspondantes du flan et de la boîte portant les mêmes références numériques.

On voit sur la figure 3 que le flan 1 comporte :
- quatre volets 3.1-3.4 disposés les uns à la suite des autres longitudinalement, reliés entre eux par des volets supplémentaires 3a.1-3a.5 et par des premières lignes de pliage 10 (deux dits volets supplémentaires 3a.1 et 3a.5 étant prévus sur les bords libres des volets 3.1, 3.4 les plus externes), et destinés à former la ceinture latérale de la boîte dont les volets supplémentaires constitueront les coins coupés,
- des premiers rabats 5.1, 5.2 reliés, chacun, à un volet 3.1, 3.3 respectif par des deuxièmes lignes de pliage 11 et séparés par un volet 3.2, de sorte que lesdits rabats opposés sont destinés à former le dessus 5 de la boîte 1, et
- des seconds rabats 4.1-4.4 reliés auxdits volets 3.1-3.4 par des troisièmes lignes de pliage 12 et destinés à former le fond 4 de la boîte 1.

Dans chacun des rabats 5.1,5.2, sont réalisées une découpe 6.1, 6.2, susceptible de former une poignée, et une échancrure 7.1,7.2 correspondante. Par ailleurs, de façon à obtenir les parties en relief et en creux correspondantes du fond et du dessus de deux boîtes superposées, les rabats 5.1, 5.2 présentent une forme générale de trapèze dont la grande base est reliée au volet 3.1, 3.3 correspondant par la ligne de pliage 12 et dont les deux autres côtés 5.11 et 5.21 sont conformés jour s'adapter à la partie triangulaire tronquée 4.21,4.41 des rabats 4.2, 4.4 destinés à former en partie le fond 4 de la boîte 1. Cette correspondance de forme entre le dessus et le fond de deux boîtes 1 superposées, permettant un bon maintien de celles-ci en position gerbée, est montrée sur la figure 5. Aucun moyen d'ancrage particulier n'est donc plus nécessaire pour assurer la stabilité de piles formées à partir de boîtes 1 selon l'invention.

De plus, deux lignes de découpe transversales parallèles 3.11,3.31 sont prévues dans les volets 3.1, 3.3 reliés aux rabats 5.1, 5.2, prolongeant les côtés transversaux 5.11, 5.21 de ceux-ci et reliées par une ligne de pliage 14, de façon à pouvoir aisément rabattre les rabats correspondants 5.1, 5.2 vers l'extérieur lors de l'ouverture de la boîte 1 et à avoir ainsi un accès facile aux produits 2 qui y sont contenus.

Par ailleurs, des évidements 3.21, 3.41 sont prévus dans les volets 3.2, 3.4 (non munis de rabats destinés à former le dessus de la boite), de façon à permettre l'imbrication de deux flans 1 (figure 4) découpés dans une même plaque 100 de matériau en feuille, comme du carton, du carton ondulé ou analogue. Comme on le voit sur la figure 4, les chutes de carton lors de la découpe des deux flans sont ainsi réduites au minimum.

Bien que la boîte selon l'invention puisse être éventuellement réalisée manuellement par pliage du flan qui vient d'être décrit, après séparation des deux flans montrés sur la figure 4, il est préférable pour ce faire d'utiliser les machines décrites dans les brevets FR-2 629 012 et FR-2 665 137. On notera par ailleurs que la forme particulière des flans, du fait de leurs nombreux évidements et parties en saillie, rendrait impossible l'utilisation de machines de pliage usuelles.

## Revendications

1. Boîte de forme générale parallélépipédique, réalisée en une matière en feuille, telle que du carton, du carton ondulé ou analogue, pour le conditionnement et le transport d'objets tels que des pots destinés à recevoir des produits laitiers, ladite boîte comportant une ceinture latérale (3), constituée de plusieurs volets, un fond (4) et un dessus (5),
le dessus (5) de la boîte (1) étant constitué par deux premiers rabats latéraux (5.1,5.2) opposés identiques se chevauchant partiellement en position fermée de la boite, reliés à deux volets de la ceinture latérale (3) situés en vis à vis en position fermée de ladite boîte (1),
caractérisée en ce que chacun desdits premiers rabats latéraux comporte une poignée (6.1,6.2) découpée respectivement dans un desdits premiers rabats latéraux (5.1,5.2), lesdites poignées étant propres à être rabattues entre une position à plat par rapport à la surface dudit premier rabat correspondant, et une position orthogonale à la surface dudit premier rabat correspondant en vis à vis et à distance l'une de l'autre,
en ce que chacun desdits premiers rabats (5.1,5.2) présente sensiblement la forme d'un trapèze dont la grande base est adjacente au bord supérieur du volet correspondant de la ceinture latérale (3) auquel il est relié par une ligne de pliage, sur une partie seulement dudit bord supérieur,
et en ce que le fond (4) de la boîte (1) est constitué par quatre seconds rabats (4.1 à 4.4) opposés deux à deux, définissant des parties en relief et en creux complémentaires des parties en relief et en creux du dessus (5) de ladite boîte (1), dues à la disposition des deux premiers rabats latéraux.

2. Boite selon la revendication 1, caractérisée en ce que chaque poignée (6.1,6.2) présente sensiblement la forme d'une anse dont les deux extrémités (6.11,6.12,6.21,6.22) sont rattachées au rabat respectif (5.1,5.2) par des lignes de pliage.

3. Boite selon la revendication 2, caractérisée en ce que les lignes de pliage autour desquelles peuvent pivoter chacune desdites poignées (6.1,6.2) se trouvent au voisinage et du côté du bord latéral libre du rabat respectif (5.1,5.2) parallèle au bord supérieur de la ceinture.

4. Boite selon l'une quelconque des revendications 1 à 3, caractérisée en ce qu'une échancrure (7.1,7.2) est prévue dans chacun desdits premiers rabats (5.1,5.2), s'ouvrant dans la découpe définissant ladite poignée (6.1,6.2) et permettant de saisir cette dernière lorsque celle-ci est rabattue dans le plan du rabat (5.1,5.2).

5. Boite selon la revendication 4, caractérisée en ce que ladite échancrure (7.1,7.2) s'ouvre vis-à-vis de la partie centrale (6.13,6.23) de l'anse définissant la poignée (6.1,6.2).

6. Boite selon l'une quelconque des revendications 1 à 5, caractérisée en ce que la feuille est en carton ondulé.

7. Boite selon l'une quelconque des revendications précédentes, caractérisée en ce que parmi les quatre seconds rabats, deux rabats opposés (4.2,4.4) présentent au moins en partie, vers l'extérieur desdits seconds rabats, sensiblement une forme triangulaire tronquée.

8. Boite selon l'une quelconque des revendications précédentes, caractérisée en ce que deux lignes de découpe transversales parallèles (3.11,3.31) sont prévues dans les volets (3.1,3.3) reliés aux premiers rabats (5.1,5.2), prolongeant les côtés transversaux (5.11,5.21) de ceux-ci et reliées par une ligne de pliage (14).

9. Flan de matière en feuille, telle que du carton, du carton ondulé ou analogue, destiné à la réalisation, par pliage, d'une boîte de forme générale parallélépipédique, comportant quatre volets disposés les uns à la suite des autres, reliés entre eux par des premières lignes de pliage et destinés à former la ceinture latérale de ladite boîte, des premiers rabats reliés auxdits volets par des deuxièmes lignes de pliage et destinés à former le dessus de ladite boîte, et des seconds rabats reliés auxdits volets par des troisièmes lignes de pliage et destinés à former le fond de ladite boîte, caractérisé en ce que il comporte uniquement deux premiers rabats (5.1,5.2) reliés à deux volets opposés, chacun desdits premiers rabats (5.1,5.2) présentant une forme générale de trapèze dont la grande base est reliée au volet (3.1,3.3) correspondant,
en ce que chacun desdits premiers rabats (5.1,5.2) comporte une découpe (6.1,6.2) susceptible de former une poignée en étant rabattue entre une position à plat par rapport à la surface du premier rabat correspondant et une position orthogonale à la surface dudit premier rabat correspondant, et en ce que deux desdits seconds rabats (4.2,4.4), reliés à deux volets non adjacents par un côté présentent chacun leur deux autres côtés (4.21,4.41) en forme sensiblement triangulaire tronquée pour s'adapter aux deux côtés (5.11,5.21) correspondants des premiers rabats.

10. Flan selon la revendication 9, caractérisé en ce qu'une échancrure (7.1,7.2) est prévue dans chacun desdits rabats (5.1,5.2) en regard de la partie centrale de ladite découpe, qui présente de ce fait sensiblement une forme d'anse.

11. Flan selon l'une quelconque des revendications 9 et 10, caractérisé en ce que deux lignes de découpe transversales parallèles (3.11,3.31) sont prévues dans les volets (3.1,3.3) reliés aux premiers rabats (5.1,5.2), prolongeant les côtés transversaux (5.11,5.21) de ceux-ci sur une distance inférieure à la hauteur de la ceinture et reliées par une ligne de pliage.

12. Flan selon l'une quelconque des revendications 9 à 11, caractérisé en ce qu'un évidement (3.21,3.41) est ménagé dans chacun des volets (3.2,3.4) non pourvus d'un premier rabat (5.1,5.2).

13. Flan selon l'une quelconque des revendications 9 à 12, caractérisé en ce que des volets supplémentaires (3a.1-3a.5) sont prévus entre les volets (3.1-3.4) destinés à former la ceinture latérale (3) de la boîte (1) et sur les bords libres desdits volets (3.1,3.4) les plus externes, pour former une boîte (1) à coins coupés.
